# EUROPÄISCHE PATENTSCHRIFT

(11) **EP 0 539 644 B1**
(45) Veröffentlichungstag und Bekanntmachung des Hinweises auf die Patenterteilung: **25.09.1996**
(21) Anmeldenummer: 91810831.7
(22) Anmeldetag: 28.10.1991
(51) Int. Cl.: A47C 23/06

(54) **Lattenrost für ein Bett**
Slatted bed-base
Sommier à lattes

(43) Veröffentlichungstag der Anmeldung: 05.05.1993
(73) Patentinhaber: Matra AG, CH-4113 Flüh/SO (CH)
(72) Erfinder: Stübe, Andreas, 4112 Flüh (CH)
(74) Vertreter: Tschudi, Lorenz

(56) Entgegenhaltungen:
- EP-A- 0 150 873
- EP-A- 0 463 916
- BE-A- 352 490
- US-A- 2 414 978

## Beschreibung

Die vorliegende Erfindung bezieht sich auf einen Lattenrost für ein Bett gemäss dem Oberbegriff des Patentanspruches 1.

Lattenroste für Betten werden üblicherweise in Bettgestellrahmen eingelegt. Ein Bettgestellrahmen besteht im allgemeinen aus zwei Längszargen und zwei Querzargen, die zu einem rechteckförmigen Rahmen zusammengefügt sind. Der Lattenrost weist ebenfalls Längszargen parallel zu denen des Bettgestellrahmens auf, an deren Innenseite üblicherweise in regelmässigen Abständen federnde Elemente zum Aufnehmen von Federleisten vorhanden sind. Die Federleisten verlaufen parallel zu den Querzargen und bilden eine Aufliegefläche, die für eine daraufzulegende Matratze bestimmt ist.

Im belasteten Zustand des Lattenrostes werden die federnden Elemente und die Federleisten mehr oder weniger nach unten gedrückt. Die Längszargen bilden dann gegenüber den hinuntergedrückten federnden Elementen, bzw. Federleisten, einen mehr oder weniger stark vorspringenden harten Bereich. Insbesondere bei nebeneinander angeordneten Einlegerahmen mit einer gemeinsamen Matratze wird dieser vorspringende Bereich als störend empfunden. Der Federweg vor allem der Endbereiche der Federleisten ist auf ein relativ kleines Mass begrenzt.

In der europäischen Patentanmeldung EP 0 150 873 ist ein Matratzenrost mit einem Rahmen, einer Anzahl von quer zum Rahmen angeordneten Latten, wobei sich die Enden der Latten oberhalb des Niveaus des Rahmens erstrecken, vorgeschlagen worden. Es sind Blattfedern vorhanden, die jeweils ein im wesentlichen liegendes, V-förmiges Profil mit zwei konvergierenden Schenkeln und einen innerhalb des Rahmens liegenden Verbindungsbereich aufweisen, welche die Enden der Latten mit dem Rahmen verbinden. Mit diesem Lattenrost ist eine aufliegende Matratze bis an ihre Ränder federnd abgestützt. Obwohl bei dieser Ausführung durch eine entsprechende Verminderung der Höhe zumindest der einen Längszarge eines Einlegerahmens der vorgenannte störende harte Bereich beseitigt werden kann, ist auch an dieser Erfindung nachteilig, dass der Federweg zwischen dem Rahmen und den Latten relativ klein ist und durch Anschlagmittel abrupt gestoppt wird.

In der US-Patentschrift mit der Nummer 2 414 978 ist ein Lattenrost offenbart, der eine Folge von Federleisten aufweist, die an ihren äusseren Enden fest mit je einem darunterliegenden bogenförmigen Stützelement verbunden sind. In der Mitte des Lattenrostes ist ein einziger Längsträger vorhanden, mit welchem die Stützelemente fest verbunden sind. Durch das starre Verbinden der Federleisten einerseits mit der zugeordneten Stützleiste und andererseits mit allen benachbarten Federleisten über Längslatten, die in den Endbereichen der Federleisten und in der Mitte der letzteren sich längs des Bettes erstrecken, wird der Federkomfort dieses Lattenrostes beträchtlich eingeschränkt. Der Federweg der Enden der Federleisten ist infolge der vorgenannten Massnahmen minim.

In der belgischen Patentschrift BE-A-352 490 ist ein gattungsgemäßer Lattenrost beschrieben, bei dem zwei Längsträger gegenüber Enden von Federleisten zur Bettmitte hin zurückversetzt angeordnet sind. Die Federleisten sind über Stützleisten an den Längsträgern befestigt und quer zu deren Längsrichtung in einem begrenzten Masse verschiebbar. In dieser Schrift geht es darum, einen Lattenrost mit elastisch verformbaren Federleisten zu schaffen, bei welchem die letzteren leicht demontierbar sind. Dadurch, dass die Längsträger möglichst nahe an den Federleistenenden gelegen sind, ist der Federweg des Randbereiches dieses Lattenrostes gering.

Nachteilig inbezug auf den Liegekomfort bei allen drei zitierten Schriften ist, dass sich die Latten der Roste nicht dem Konturverlauf Schulter, Hüfte, Gesäss einer auf dem Rost liegenden Person anpassen können.

Es ist die Aufgabe der vorliegenden Erfindung, einen Lattenrost für ein Bett zu schaffen, bei welchem eine aufliegende Matratze bis an ihre Ränder federnd abgestützt ist, wobei bei einer vorgegebenen Bauhöhe der Federweg des Randbereiches des Lattenrostes gegenüber dem Stand der Technik beträchtlich vergrössert werden soll, und wobei zum Erhöhen des Liegekomfortes die vorgenannte nachteilige Wirkung nicht auftritt.

Die Erfindung löst diese Aufgabe mit einem Lattenrost für ein Bett, der die im kennzeichnenden Teil des Patentanspruches 1 aufgeführten Merkmale aufweist.

Vorteilhafte Ausbildungen des erfindungsgemässen Lattenrostes sind in den abhängigen Patentansprüchen aufgeführt.
Durch das Verlegen der Längsträger vom Rand zur Mitte hin wird im Randbereich des Lattenrostes zusätzlicher Raum für den Federweg der Federleisten gewonnen. Besonders bei Betten mit extrem niedriger Bauhöhe macht sich dies positiv bemerkbar, da hier das Einsinkverhalten der Federleisten im Randbereich durch das Nichtvorhandensein von Längsträgern wesentlich besser genutzt werden kann. Dadurch, dass Haltemittel vorgesehen sind, die ein begrenztes Verschieben der Federleisten quer zu den Längsträgern ermöglichen, wird auch bei grossen Feder- und/oder Durchbiegewegen der Federleisten der Federungskomfort nicht durch auftretende Versteifungen infolge starrer Verbindungen beeintächtigt. Durch die Verschwenkbarkeit der Federleisten in Längsrichtung zu den Längsträgern können sich diese durch ihre geneigte Lage dem Konturverlauf einer auf dem Lattenrost bzw. Bett liegenden Person anpassen. Dies führt zu einer Erhöhung des Liegekomforts.

Anhand von Figuren soll die vorliegende Erfindung beispielsweise näher erläutert werden. Es zeigen
- **Fig. 1**: eine Aufsicht auf eine erste Ausführungsform eines erfindungsgemässen Lattenrostes in einem Bettgestellrahmen eingelegt,
- **Fig. 2**: einen Querschnitt durch den Lattenrost und Bettgestellrahmen gemäss der Fig. 1,
- **Fig. 3**: einen vergrösserten Ausschnitt des Querschnittes gemäss Fig. 2 zum Erklären des Federweges bzw. der Einsinktiefe,
- **Fig. 4**: einen der Fig. 3 äquivalenten Teil mit einem zum Stand der Technik gehörenden Lattenrost,
- **Fig. 5, 6, 7**: Details des Randbereiches von einander zugeordneten Federleisten und Stützleisten des Lattenrostes gemäss der Fig. 1,
- **Fig. 8**: einen vergrösserten Ausschnitt des (Querschnittes gemäss der Fig. 2, eine besonders vorteilhafte Ausführungsvariante zeigend,
- **Fig. 9, 10**: eine weitere Ausführungsform des obgenannten Randbereiches,
- **Fig. 11, 12**: einen Teil einer Stützleiste des Lattenrostes gemäss der Fig. 1 in vergrösserter Darstellung als Aufsicht und als Querschnitt,
- **Fig. 13**: einen Querschnitt durch einen mit zusätzlichen Verstärkungselementen und Verstärkungsmitteln ausgerüsteten Lattenrost gemäss der Fig. 1,
- **Fig. 14**: eine Aufsicht auf eine zweite Ausführungsform eines erfindungsgemässen Lattenrostes,
- **Fig. 15**: einen Querschnitt durch den Lattenrost gemäss der Fig. 13,
- **Fig. 16**: eine vergrösserte Darstellung der Befestigung der Stützleisten auf den Längsträgern des Lattenrostes gemäss der Fig. 13, und
- **Fig. 17, 18**: mögliche elastische Verbindungen zwischen einzelnen, einander benachbarte Federleisten des Lattenrostes gemäss der Fig. 13.

Die in den Fig. 1 und 2 gezeigte erste Ausführungsform eines erfindungsgemässen Lattenrostes 1 ist in einen Bettgestellrahmen 2 eingelegt dargestellt. Der letztere umfasst die beiden Längszargen 10 und 11, welche zusammen mit der vorderen und der hinteren Querzarge 12, 13 den rechteckförmigen Rahmen bilden. Bei zwei nebeneinander angeordneten Betten, wie dies durch die Bettgestellrahmen 2, 2' angedeutet ist, sind die inneren Längszargen 11 durch einen gemeinsamen Mittelbalken 11', auf welchem die nebeneinanderliegenden Lattenroste abgestützt sind, ersetzt worden. Ein störender Bettmittenbereich entfällt durch diese Massnahme.

Der Lattenrost 1 weist einen ersten und einen zweiten Längsträger 3, 4 auf, die gegenüber je dem seitlichen Rand des Lattenrostes ziemlich weit nach innen gegen die Mitte des letzteren versetzt angeordnet sind. Auf den Längsträgern sind in üblicherweise regelmässigen Abständen Stützelemente, im gezeichneten Beispiel Stützleisten 6, angeordnet, die sich quer zu den Längsträgern zum Rand des Lattenrostes hin erstrecken. Ueber den Stützleisten 6 verlaufen im wesentlichen parallel zu diesen Federleisten 5. An jedem den Federleisten 5 zugewandten Enden von jeder der Stützleisten ist ein oberes Verbindungsorgan 8 vorhanden, mit welchem mindestens je eine Stützleiste 6 und eine Federleiste 5 zu einem Tragmodul 7 zusammengefasst sind. Die Stützleisten 6 und die Federleisten 5 sind in ihrer Längsrichtung einander zugewandt gewölbt.

Die genannten Längsträger 3, 4 sind auf ihrer den Stützleisten 6 abgewandten Seite je in ihren Endbereichen an einem vorderen 16 bzw. hinteren Querträger 17 befestigt. Jeder der Querträger 16, 17 erstreckt sich parallel zu den Stützleisten 6 bzw. Federleisten 7 bis zum Lattenrostrand nach aussen. Die Enden von jedem Querträger 16, 17 sind zum Auflegen auf je vordere 14 und hintere Rostauflagen 15 bestimmt, welche Rostauflagen auf der Innenseite der Längszargen 10, 11 des Bettgestellrahmens 2 angebracht sind.

Damit jedes der Tragmodule 7 den gewünschten grossen Federweg bzw. die grosse Einsinktiefe aufweisen kann, ist es erforderlich, dass die ein Tragmodul bildenden Stützleisten 6 und Federleisten 5 mit den oberen Verbindungsorganen 8 keine starre Verbindung bilden. Durch das Durchbiegen der Stützleisten 6 und der Federleisten 5 entstehen Aenderungen in der Länge ihrer Ausbreitung, welche sich gegenseitig ausgleichen können müssen. Es ist vorgesehen, die oberen Verbindungsorgane 8 aus einem unelastischen harten Werkstoff herzustellen. Jedes der oberen Verbindungsorgane 8 ist entweder an der Stützleiste 6 oder an der Federleiste 5 befestigt und weist Mittel 9 zum Festhalten der anderen der Leisten 5, 6 auf, derart, dass ein begrenztes Verschieben der Federleisten 5 in der Querrichtung zu den Längsträgern möglich ist.

Zusätzliche Anschlagleisten 18 erstrecken sich je im Randbereich des Lattenrostes unterhalb der Stützleisten 6 im wesentlichen über die ganze Länge des Rostes und parallel zu den Längsträgern 3, 4. Auf den Anschlagsleisten 18 sind unterhalb jeder Stützleiste 6 ein Anschlagselement 19, insbesondere je ein Gummipuffer 19, befestigt. Die letzteren dienen dazu, eine Durchfederung der Tragmodule 7 bis zu deren Zerstörung zu verhindern.

In den Fig. 3 und 4 ist die Durchfederung bzw. Einsinktiefe des erfindungsgemässen Lattenrostes gemäss den Fig. 1 und 2 (Fig. 3) einem zum Stand der Technik gehörenden Lattenrost (Fig. 4) gegenübergestellt. In der Fig. 3 ist ein Teil des Bettgestellrahmens, bestehend aus der geschnittenen Längszarge 10, einer der hinteren Rostauflagen 15 und der hinteren Querzarge 13 sichtbar. Der hintere Querträger 17 liegt auf der hinteren Rostauflage 15 auf. Eine der Anschlagsleisten 18 mit einem Gummipuffer 19 ist ebenfalls gezeigt. Ausgezogen dargestellt ist eine Stützleiste 6 mit einem oberen Verbindungsorgan 8, welches am Ende der Stützleiste 6 befestigt ist und in welchem Mittel 9 zum Halten einer Federleiste 5 vorhanden sind. Die mit 21 bezeichnete Distanz entspricht im wesentlichen der Einbauhöhe des Bettgestellrahmens. Sie ist gemessen zwischen dem oberen Ende der Rostauflage und dem oberen Ende der unbelasteten Federleiste 5.

Gestrichelt dagestellt ist die maximale Durchfederung bzw. Einsinktiefe des aus der Federleiste 5, der Stützleiste 6 und den Verbindungsorganen 8 gebildeten Tragmoduls. Sie wird im wesentlichen durch den Gummipuffer 19 beschränkt. Die Einsinktiefe des erfindungsgemässen Lattenrostes ist mit dem Bezugszeichen 22 gekennzeichnet. Es ist vorgesehen, wie dies durch den Pfeil mit dem Bezugszeichen 20 nur symbolisch dargestellt ist, durch Verstellen der Höhe der Anschlagsleisten 18 oder einzelner Gummipuffer 19, die maximale Einsinktiefe des Lattenrostes gewissen Erfordernissen anzupassen.

In einem gleichen Bettgestellrahmen 10, 13, 15 ist in der Fig. 4 ein zum Stand der Technik gehörender Lattenrost dargestellt, dessen Längsträger 23, wovon in der Fig. 4 nur einer sichtbar ist, zugleich den Lattenrostrand kennzeichnen. Die Längsträger 23 liegen auf den Lattenrostauflagen 15 des Bettgestellrahmens auf.

Federleisten 26 erstrecken sich quer zu den Längsträgern 23. Sie sind oberhalb des Niveaus der Längsträger angeordnet. Je das Ende einer der Federleisten ist mit einer im wesentlichen ein liegendes V bildenden Blattfeder 25 an einem der Längsträger 23 befestigt. Ein Gummipuffer 24 begrenzt die maximale Einsinktiefe der Federleiste 26. Der Bettgestellrahmen weist die gleiche Einbauhöhe 21 wie derjenige der Fig. 3 auf. Die maximale Durchfederung bzw. Einsinktiefe der Federleiste 26 ist hier mit 27 gekennzeichnet. Sie ist wesentlich kleiner als diejenige vom erfindungsgemässen Lattenrost. Bei einer vorgegebenen Einbauhöhe eines Bettgestellrahmens geht möglicher Federweg verloren, wenn, wie es beim Stand der Technik üblich ist, die Längsträger aussen angeordnet werden. Erinnern wir uns an den in der Fig. 2 dargestellten Mittelbalken 11' von zwei nebeneinander angeordneten Betten. Auch bei der grossen möglichen Einsinktiefe des erfindungsgemässen Lattenrostes entsteht an dieser Stelle kein störender harter vorspringender Bereich.

In der Fig. 5 ist eine der seitlichen Verbindungen einer Stützleiste 6 und einer Federleiste 5 mit einem der oberen Verbindungsorgane 8 dargestellt. Das letztere ist mit dem Endbereich der Stützleiste 6 verbunden und weist einen mit 27 bezeichneten quaderförmigen Ausschnitt auf. Dieser dient als Haltemittel 9 für die Federleiste 5. Das Ende der Federleiste ist in den gross genug bemessenen quaderförmigen Ausschnitt 27 lose hineingeschoben. Die Tiefe des Ausschnittes ist derart, dass sich die Federleiste längs zur Stützleiste bzw. in Querrichtung zu den in dieser Figur nicht sichtbaren Längsträgern in einem begrenzten Bereich verschieben lässt. Das obere Verbindungsorgan 8 kann aus Holz oder vorzugsweise aus Kunststoff hergestellt sein.

In den Fig. 6 und 7 sind seitliche Ansichten der soeben beschriebenen Verbindung gezeigt. Einer Stützleiste 6 können beispielsweise je nach Gestaltung des oberen Verbindungsorganes 8 eine (Fig. 6) oder mehrere, beispielsweise zwei (Fig. 7) Federleisten 5 zugeordnet sein.

Ebenfalls wäre es denkbar, mehrere Stützleisten 6 und/oder mehrere Federleisten 5 über entsprechend ausgebildete obere Verbindungsorgane 8 zu je einem Tragmodul 7 zusammenzufassen. Das obere Verbindungsorgan 8 könnte ebensogut fest mit der Federleiste 5 verbunden sein und die Stützleiste 6 könnte mittels einem Haltemittel 9 am oberen Verbindungsorgan 8 längsverschiebbar gehalten sein. Duale Vertauschungen sind also gut möglich.

In der Fig. 8 ist ein vergrösserter Ausschnitt des Querschnittes gemäss der Fig. 2 gezeigt. Er stellt eine besonders vorteilhafte Ausführungsvariante eines erfindungsgemässen Lattenrostes dar, der in einem Bettgestellrahmen 2 eingelegt ist. Vom letzteren ist nur ein Schnitt durch die linke Längszarge 10 sowie ein Teil der hinteren Querzarge 13 sichtbar. Diese Ausführungsvariante ist derart gestaltet, dass eine möglichst grosse Einsinktiefe des Lattenrostes erzielt werden kann. Dazu ist einerseits das Verbindungsorgan 8 mit einer extrem niedrigen Bauhöhe realisiert worden. Als Mittel 9 zum Festhalten der Federleiste 5 dient, wie bereits beschrieben, ein Ausschnitt 27. Die Stützleise 6 reicht bei dieser Ausführungsvariante nicht mehr bis zum äussersten Rand des Lattenrostes sondern sie ist typischerweise um etwa 5 Zentimeter gegenüber diesem nach innen zurück versetzt. Das Verbindungsorgan 8 weist unmittelbar unterhalb des Ausschnittes 27 einen weiteren Ausschnitt 37 auf, in welchem das Ende der Stützleiste 6 hineinragt. Das Ende der Stützleiste 6 und die Ausgestaltung des weiteren Ausschnittes 37 müssen derart sein, dass die Fluchtrichtung der Stützleiste 6 beim Niederdrücken des Modules 7 gegenüber dem Verbindungsorgan 8 geändert werden kann. Die Haltemittel 9 sind durch eine Stift- oder Schraubenverbindung 38, die durch eine im Endbereich der Federleiste 5 angebrachte Oeffnung 39 ragt, ergänzt worden. Das Verbindungsorgan 8 ist dadurch an der Federleiste 5 derart gehalten, dass ein Herausgleiten der Stützleiste 6 aus dem weiteren Ausschnitt 37 nicht möglich ist. Andererseits sind die Anschlagleisten 18 gegenüber den Querträgern 16, 17, wobei in der Fig. 8 nur der hintere Querträger 17 und die linke Anschlagleiste 18 sichtbar sind, tiefer gesetzt worden. Durch diese Massnahme ist eine Einsinktiefe des Tragmodules 7 bis in den Bereich der oberen Aufliegefläche der Rostauflagen 14, 15 möglich. Es muss allerdings dafür gesorgt werden, dass die Rostauflagen 14, 15 sowie die Querträger 16, 17 derart ausgebildet sind, dass die zwei beidseitig daran angrenzenden Tragmodule 7 in ihrer Bewegung durch die vorgenannten Elemente nicht beeinträchtigt werden. Indem die Baubreite dieser Elemente kleiner ist als der Abstand zwischen zwei Tragmodulen 7, ist dies ohne weiteres realisierbar.

In den Fig. 9 und 10 ist eine weitere Ausführungsform der seitlichen Verbindung eines oberen Verbindungsorganes 8 dargestellt. Dieses besteht aus einem unteren Teil 28, der mit dem Ende der Stützleiste 6 fest verbunden ist. Der untere Teil 28 weist eine Drehachse 30 auf, die sich im wesentlichen parallel zu einer durch die Stützleiste 6 aufgespannten Sehne erstreckt. An der Drehachse 30 ist ein zum oberen Verbindungsorgan 8 gehörender oberer Teil 29 schwenkbar gelagert. Der Schwenkbereich ist durch Anschlagsflächen 36, die am unteren Teil 28 vorhanden sind, begrenzt. Der obere Teil 29 weist die quaderförmige Vertiefung 27 zum losen Einlegen einer Federleiste 5 an seinem der Stützleiste 6 abgewandten Ende auf. Durch diese zweiteilige Ausführung des oberen Verbindungsorganes 8 ist die Federleiste 5 in Längsrichtung der in den Fig. 9 und 10 nicht sichtbaren Längsträger verschwenkbar. Auch hier ist es möglich, je nach Ausbildung des unteren 28 bzw. des oberen Teiles 29 des oberen Verbindungsorganes 8, mehrere Federleisten 5 und/oder mehrere Stützleisten 6 zu einem Tragmodul zusammenzufassen. Ebenfalls ist es möglich, die Federleiste mit dem oberen Teil 29 fest zu verbinden und das Haltemittel 9 am unteren Teil 28 vorzusehen. Durch die Möglichkeit des Verschwenkens der Federleiste 5 in Längsrichtung der Längsträger lässt sich der Lattenrost optimaler an die Kontur einer darauf aufgelegten Matratze bzw. einer auf der Matratze ruhenden Person anpassen. Der Liegekomfort wird dadurch erhöht.

Eine weitere Möglichkeit, um ein Verschwenken der Federleiste in Längsrichtung zu den Längsträgern 3, 4 zu erzielen, ist in den Fig. 11 und 12 dargestellt. Die Stützleiste ist dabei fest mit den Längsträgern 3, 4 verbunden. Die Enden der Stützleisten, die in den Fig. 11 und 12 nicht sichtbar sind, weisen beispielsweise obere Verbindungsorgane zum Befestigen der Federleisten auf, wie sie in den Fig. 5, 6 oder 7 dargestellt sind. Die Verschwenkmöglichkeit der Federleiste kann dadurch erzielt werden, dass zwischen den Verbindungsstellen der Stützleiste 6 mit den Längsträgern 3, 4 und den Enden der Stützleiste je ein Torsionsbereich 34 geschaffen wird. In diesem Bereich weist die Stützleiste beispielsweise eine Einschnürung auf, wobei der Querschnitt der Stützleiste im Torsionsbereich zu und dann wieder abnehmend im wesentlichen gegen ein Rundprofil geformt ist. Die Querschnittszeichnung der Fig. 11 macht dies deutlich. Eine weitere Ausgestaltung des Forsionsbereiches sieht vor, die Stützleiste in diesem Bereich mit einem Schlitz zu versehen.

Damit der Lattenrost unterschiedlichen Belastungen durch leicht- oder schwergewichtige Personen angepasst werden kann, ist in einer weiteren Ausführung vorgesehen, wie dies aus der Fig. 13 ersichtlich ist, unterhalb der Federleiste 5 eines Tragmodules 7 ein Verstärkungsmittel 33, beispielsweise in der Form einer Wellenfederleiste, anzuordnen. Nach einem anfänglich weichen Durchbiegen der Federleiste 5 kommt diese auf der Wellenfederleiste 33 zum Anliegen. Eine weitere Durchbiegung der Federleiste in Funktion einer bestimmten Kraft, ist nun nur noch in einem geringeren Umfang möglich. Es kann vorgesehen sein, zumindest einem Teil der Federleisten 5 Wellenfederleisten 33 zuzuordnen.

Mit einem Verstärkungselement 31, in diesem Fall einer Verstärkungsleiste 31, die auf der Stützleiste 6 aufliegend befestigt ist, kann die Durchbiegecharakteristik der letzteren individuell eingestellt werden. Der Einfluss der Verstärkungsleiste 31 kann über in Längsrichtung der Stützleiste 6 verschiebbare Reiter 32, die sowohl die Stützleiste 6 als auch die Verstärkungsleiste 31 umfassen, verstärkt oder vermindert werden. Dies von einer relativ weichen Durchbiegecharakteristik, wenn die Reiter 32 relativ nahe bei den Längsträgern 3, 4 positioniert sind, bis zu einer relativ harten Durchbiegecharakteristik, wenn die Reiter 32 sich im Bereiche der Enden der Verstärkungsleiste befinden.

Es braucht nicht besonders erwähnt zu werden, dass das obere Verbindungsorgan 8 zum Aufnehmen der Wellenfederleiste 33 mit einem zusätzlichen quaderförmigen Ausschnitt, der unterhalb des Ausschnittes 27 für die Federleiste angeordnet ist, versehen ist.

In den Fig. 14 und 15 ist eine zweite Ausführungsform eines erfindungsgemässen Lattenrostes 40 dargestellt. Im Gegensatz zum ersten Ausführungsbeispiel sind die beiden Längsträger 3, 4 gegenüber den seitlichen Lattenrostrandbereichen nur wenig nach innen versetzt. Beispielsweise lediglich je 5 cm. Die Längsträger 3, 4 sind an ihren Enden je mit einem vorderen 44 und einen hinteren Querverbinder 45 verbunden. Unterhalb der Längsträger, im Bereiche der genannten Querverbinder 44, 45 sind beispielsweise Standfüsse 46 angeordnet. Die letzteren können zum Verstellen der Höhe des Bettes mehr oder weniger in die Längsträger 3 oder 4 integriert sein. Tragmodule 42, die aus Federleisten 5, oberen Verbindungsorganen 8 und Stützleisten 41 gebildet sind, sind auf den Längsträgern mittels unteren Verbindungsorganen 43, beispielsweise mittels Verbindungszapfen 43, gehalten. Diese durchdringen in den Stützleisten 41 vorhandene, genügend gross dimensionierte Durchgangsöffnungen 47. Die Tragmodule 42 sind bei dieser Ausführung nicht mehr fest mit den Längsträgern 3 und 4 verbunden. An jedem den Längsträgern 3, 4 abgewandten Ende der Zapfen 43 kann beispielsweise ein Gummipuffer 39 angebracht sein, der zum Begrenzen einer grösstmöglichen Durchbiegung der darüberliegenden Federleiste 5 und der dieser zugeordneten Stützleiste 41 bestimmt ist.

In der Fig. 16 ist eines der auf dem Längsträger 3 angeordneten unteren Verbindungsorgane 43 vergrössert dargestellt. Dieses zapfenförmige, beispielsweise in den Längsträger 3 einschraubbare Organ weist im Bereiche der Durchdringung durch die Stützleiste 41 eine Einschnürung 49 auf, die sich oberhalb der Stützleiste zu einem pilzförmigen Kopf 50 erweitert. Die Durchgangsöffnung 47 durch die Stützleiste 41 ist so bemessen, dass reichlich Spiel zwischen der Oeffnungswandung und der Einschnürung 49 des Zapfens vorhanden ist. Zwischen der Stützleiste 41 und der Oberseite des Längsträgers 3 sind elastische Teile 48, beispielsweise eine Art Gummischlauchstücke vorgesehen, die ein weiches Abstützen der Stützleiste 41 auf dem Längsträger 3 bewirken. Die Stützleiste 41 und das Tragmodul, dem sie zugeordnet ist, kann, wie in der Fig. 16 gestrichelt und durch den Pfeil 51 dargestellt ist, in Längsrichtung des Längsträgers 3 verschwenkt werden. Ebenfalls eine begrenzte Bewegung in Querrichtung der Längsträger zum Angleichen des sich verändernden Abstandes der Durchgangsöffnungen 47 beim Durchbiegen der Stützleiste 41 inbezug auf die Distanz der beiden Verbindungszapfen 43 ist möglich. Im weiteren ist durch die gezeigte Anordnung des unteren Verbindungsorganes 43 eine begrenzte Bewegung, wie dies durch den Pfeil 52 angedeutet ist, senkrecht zum Längsträger 3 erlaubt. Es wird dabei als selbstverständlich angenommen, dass der Durchmesser des pilzförmigen Kopfes 50 grösser ist als der Durchmesser der Durchgangsöffnung 47 in der Stützleiste 41, um dadurch ein ungewolltes Abheben der Stützleiste zu verhindern.

Man hat die Erkenntnis gewonnen, dass es zu einer weiteren Erhöhung des Liegekomfortes wünschenswert wäre, wenn bei einer Schwenkbewegung der einen Federleiste 5 in Längsrichtung der Längsträger 3, 4 mindestens die zur verschwenkten Federleiste benachbarten Federleisten eine gegenläufige Schwenkbewegung ausführen würden. Dies kann im erfindungsgemässen Lattenrost dadurch erreicht werden, dass zwischen benachbarten Federleisten im Bereiche der oberen Verbindungsorgane 8 Verbindungsteile 53 aus einem elastischen Werkstoff, beispielsweise aus Gummi oder aus einem geschäumten Stoff angeordnet werden. Gehalten werden können diese Verbindungsteile 53 beispielsweise derart, dass in den oberen Verbindungsorganen schwalbenschwanzförmige Nuten 54 vorgesehen sind, in welche entsprechend geformte Verbindungslaschen 55, die sich von den Verbindungsteilen 53 wegerstrecken, eingeführt sind.

In der Fig. 18 ist eine weitere Möglichkeit gezeigt, die vorgängig beschriebene, gegenseitige Beeinflussung der einzelnen Federleisten beim Verschwenken der einen oder mehreren davon, herzustellen. Als Verbindungsmittel 53 ist hier ein Abdeckstreifen 56 aus einem flexiblen Material vorgesehen, welcher die oberen Verbindungsorgane 8 von aussen umfasst und welcher sich im wesentlichen über die ganze Länge des Lattenrostes erstreckt.

Wie bereits angetönt ist es vorgesehen, dass die beiden Längsträger gegenüber den äusseren Randbereichen des Lattenrostes um mindestens 5 cm nach innen versetzt sind. Dieser Versatz kann soweit gehen, bis die beiden Längsträger in der Mitte des Bettes gegenseitig zur Anlage kommen. Selbstverständlich ist es möglich, die unteren Verbindungsorgane auch bei Lattenrosten zu verwenden, wo die beiden Längsträger weit nach innen versetzt sind. Hingegen sollten die unteren Stützleisten nicht fest mit den Längsträgern verbunden sein, wenn diese lediglich 5 cm innen versetzt sind. Eine Beeinträchtigung der erwünschten grossen Einsinktiefe wäre in diesem Falle gegeben.

Obschon hier nicht besonders erwähnt, sind selbstverständlich weitere sinnvolle Vertauschungen einzelner Bauteile, die hier lediglich entweder im Zusammenhang mit der ersten Ausführungsform oder mit der zweiten Ausführungsform des erfindungsgemässen Lattenrostes beschrieben worden sind, möglich.

## Patentansprüche

1. Lattenrost für ein Bett mit zwei im wesentlichen in Längsrichtung des Bettes verlaufenden Längsträgern (3, 4), mit einer Anzahl von in gegenseitigem Abstand im wesentlichen in Querrichtung der Längsträger angeordneten Federleisten (5), die gesamthaft eine Auflagefläche für eine Matratze bilden, wobei die Längsträger gegenüber den Enden der Federleisten nach innen versetzt angeordnet sind, mit Stützelementen (6), mit welchen die Federleisten (5) an den Längsträgern (3, 4) befestigt sind, welche Stützelemente sich von den Längsträgern (3, 4) zu den Enden der Federleisten (5) hin erstrecken, wobei mindestens je eine der Federleisten (5) und das bzw. die ihr zugeordneten Stützelemente (6) ein Tragmodul (7) bilden, mit oberen Verbindungsorganen (6) aus einem im wesentlichen unelastischen Material, womit die einander zugewandten Enden der Federleisten (5) und der Stützelemente (6) eines Tragmodules (7) zusammengehalten sind, derart, dass ein begrenztes Verschieben der Federleisten (5) mindetens quer zu den Längsträgern (3, 4) möglich ist, dadurch gekennzeichnet, dass Mittel (30, 43), die ein Verschwenken von jeder der Federleisten (5) relativ zur Längsrichtung der Längsträger (3, 4) zulassen, vorhanden sind.

2. Lattenrost nach Anspruch 1, dadurch gekennzeichnet, dass das Verbindungsorgan (8) mindestens an einem der zusammengehaltenen Enden befestigt ist und Haltemittel (8) zum losen Halten der anderen Enden aufweist.

3. Lattenrost nach Anspruch 1 oder 2, dadurch gekennzeichnet, dass einander zugewandte Enden von mehreren Federleisten (5) und/oder von mehreren Stützelementen (6) von je einem oberen Verbindungsorgan (8) zusammengehalten sind, wobei alle die von je einem oberen Verbindungsorgan zusammengehaltenen Federleisten (5) und Stützelemente (6) ein Tragmodul (7) bilden.

4. Lattenrost nach einem der Ansprüche 1 bis 3, dadurch gekennzeichnet, dass die Stützelemente Stützleisten (6) sind, die sich im wesentlichen längs zu den Federleisten (5) erstrecken.

5. Lattenrost nach Anspruch 4, dadurch gekennzeichnet, dass die Enden der Stützleisten (6) gegenüber den Enden der Federleisten (5) zurückversetzt sind, wobei die Zurücksetzung vorzugsweise etwa 5 cm beträgt.

6. Lattenrost nach einem der Ansprüche 1 bis 5, dadurch gekennzeichnet, dass das obere Verbindungsorgan (8) mindestens zwei Teile (28, 29) umfasst, welche über eine Drehachse (30), die sich im wesentlichen längs zur Federleiste (5) erstreckt, miteinander verbunden sind.

7. Lattenrost nach Anspruch 4 oder 5, dadurch gekennzeichnet dass die Stützleisten (6) fest mit den Längsträgern (3, 4) verbunden sind, wobei zwischen den Verbindungsstellen und je einem äusseren Ende jeder der Stützleisten (6) ein eine Torsionsbewegung zulassender Bereich (34) vorhanden ist.

8. Lattenrost nach Anspruch 4 oder 5, dadurch gekennzeichnet, dass untere Verbindungsorgane (43) zum verschwenkbaren Verbinden der Stützleisten (41) mit den Längsträgern (3, 4) mindestens in der Längsrichtung der letzteren vorhanden sind.

9. Lattenrost nach Anspruch 8, dadurch gekennzeichnet, dass die unteren Verbindungsorgane (43) so ausgebildet sind, dass die Stützleiste (41) längs und quer zu den Längsträgern (3, 4) verschwenkbar sowie senkrecht zu den Längsträgern (3, 4) bewegbar ist.

10. Lattenrost nach einem der Ansprüche 1 bis 9, dadurch gekennzeichnet, dass Mittel (53, 56) zum Verbinden der Tragmodule (41) untereinander vorhanden sind, derart, dass das Bewegen von einem der Tragmodule (41) mindestens ein Mitbewegen der unmittelbar benachbarten Tragmodule verursacht.

11. Lattenrost nach Anspruch 10, dadurch gekennzeichnet, dass die Verbindungsmittel (53) je zwischen zwei benachbarten oberen Verbindungsorganen (8) angeordnet sind.

12. Lattenrost nach Anspruch 10, dadurch gekennzeichnet, dass die Verbindungsmittel Abdeckstreifen (56) aus einem flexiblen Material sind, durch welche die oberen Verbindungsorgane (8) von aussen umfasst sind.

13. Lattenrost nach einem der Ansprüche 1 bis 12, dadurch gekennzeichnet, dass an mindestens einem Teil der Stützelemente (6) Verstärkungselemente (31) angeordnet sind, mit welchen die Stärke einer Durchbiegung und/oder eine Torsionsbewegung der entsprechenden Stützelemente einstellbar ist.

14. Lattenrost nach einem der Ansprüche 1 bis 13, dadurch gekennzeichnet, dass mindestens einem Teil der Federleisten (5) Verstärkungsmittel (33) zugeordnet sind, wodurch nach einer Anfangsdurchbiegung einer der Federleisten bis zum Anliegen an das ihr zugeordnete Verstärkungsmittel eine weitere Durchbiegung der Federleiste verminderbar ist.

15. Lattenrost nach einem der Ansprüche 1 bis 14, dadurch gekennzeichnet, dass die Längsträger (3, 4) je mindestens um 5 cm nach innen versetzt angeordnet sind.

16. Lattenrost nach einem der Ansprüche 1 bis 15, dadurch gekennzeichnet, dass die Längsträger (3, 4) soweit nach innen versetzt angeordnet sind, dass sie sich in der Mitte des Lattenrostes berühren.

17. Lattenrost nach einem der Ansprüche 1 bis 16, dadurch gekennzeichnet, dass unterhalb der Federleisten (5) oder der Stützelemente (6) Anschlagelemente (18, 19) zum Begrenzen der maximalen Durchfederung der Federleisten (5) und/oder der Stützelemente (6) vorhanden sind.

18. Lattenrost nach Anspruch 17, dadurch gekennzeichnet, dass der Abstand der Anschlagelemente (18, 19) zu den unbelasteten Federleisten (5) oder Stützelementen (6) veränderbar ist.

## Claims

1. Slatted base for a bed with two longitudinal supports (3, 4) running essentially in longitudinal direction of the bed, with a number of spring slats (5) disposed mutually spaced apart essentially in transverse direction with respect to the longitudinal supports, which spring slats form together a supporting surface, the longitudinal supports being disposed offset inwards with respect to the ends of the spring slats, with supporting elements (6), with which the spring slats (5) are fastened to the longitudinal supports (3, 4), which supporting elements extend from the longitudinal supports (3, 4) to the ends of the spring slats (5), at least one each of the spring slats (5) and the supporting element or elements (6) associated therewith forming a bearing module (7), with upper connecting elements (8) of an essentially non-elastic material, with which the ends of the spring slats (5) turned toward each other and the supporting elements (6) of a bearing module (7) are held together in such a way that a limited shifting of the spring slats (5) is possible at least transversely to the longitudinal supports (3, 4), characterized in that means (30, 43) are provided which allow a horizontal swing of each of the spring slats (5) relative to the longitudinal direction of the longitudinal supports (3, 4).

2. Slatted base according to claim 1, characterized in that the connection element (8) is fixed at least on one of the ends held together and has holding means (9) for loose holding of the other end.

3. Slatted base according to claim 1 or 2, characterized in that ends turned toward each other of a plurality of spring slats (5) and/or of a plurality of supporting elements (6) are held together by one upper connecting element (8) each, whereby all the spring slats (5) and supporting elements (6), held together by one upper connecting element each, form a bearing module (7).

4. Slatted base according to one of the claims 1 to 3, characterized in that the supporting elements are support slats (6), which extend essentially longitudinally with respect to the spring slats (5).

5. Slatted base according to claim 4, characterized in that the ends of the support slats (6) are set back with respect to the ends of the spring slats (5), the setting back amounting preferably to about 5 cm.

6. Slatted base according to one of the claims 1 to 5, characterized in that the upper connecting element (8) comprises at least two parts (28, 29), which are connected together via a pivot axis (30), which extends essentially longitudinally with respect to the spring slat (5).

7. Slatted base according to claim 4 or 5, characterized in that the support slats (6) are firmly connected to the longitudinal supports (3, 4), an area (34) allowing torsional movement being provided between the connecting places and each of the outer ends of each of the support slats (6).

8. Slatted base according to claim 4 or 5, characterized in that lower connecting elements (43) are provided for pivotable connection of the support slats (41) to the longitudinal supports (3, 4) at least in the longitudinal direction of the longitudinal supports.

9. Slatted base according to claim 8, characterized in that the lower connecting elements (43) are constructed in such a way that the support slat (41) is pivotable longitudinally and transversely to the longitudinal supports (3, 4) as well as movable perpendicularly to the longitudinal supports (3, 4).

10. Slatted base according to one of the claims 1 to 9, characterized in that means (53, 56) are provided for connection of the bearing modules (41) to one other in such a way that the movement of one of the bearing modules (41) causes at least an accompanying movement of the immediately adjacent bearing modules.

11. Slatted base according to claim 10, characterized in that the connecting means (53) are each disposed between two adjacent upper connecting elements (8).

12. Slatted base according to claim 10, characterized in that the connecting means are covering strips (56) of a flexible material, by means of which covering strips the upper connecting elements (8) are encompassed from the outside.

13. Slatted base according to one of the claims 1 to 12, characterized in that reinforcement elements (31), with which the strength of a deflexion and/or torsional movement of the corresponding support elements can be adjusted, are disposed on at least part of the support elements (6).

14. Slatted base according to one of the claims 1 to 13, characterized in that at least part of the spring slats (5) have associated reinforcement means (33) by means of which, following an initial deflexion of one of the spring slats until abutting on the reinforcement means associated therewith, a further deflexion of the spring slat can be reduced.

15. Slatted base according to one of the claims 1 to 14, characterized in that the longitudinal supports (3, 4) are disposed each offset inwards by at least 5 cm.

16. Slatted base according to one of the claims 1 to 15, characterized in that the longitudinal supports (3, 4) are disposed offset inwards so far that they touch in the middle of the slatted base.

17. Slatted base according to one of the claims 1 to 16, characterized in that limit stop elements (18, 19) are provided below the spring slats (5) or the support elements (6) to limit the maximal deflexion of the spring slats (5) and/or of the support elements (6).

18. Slatted base according to claim 17, characterized in that the spacing of the limit stop elements (18, 19) to the unloaded spring slats (5) or support elements (6) is changeable.

## Revendications

1. Sommier à lattes pour un lit, avec deux porteurs longitudinaux (3,4) disposés essentiellement selon la direction longitudinale du lit, avec une pluralité de lames ressort (5) régulièrement espacées et disposées essentiellement perpendiculairement au porteur longitudinal, formant toutes ensemble une surface support pour un matelas, les porteurs longitudinaux étant déplacés vers l'intérieur vis-à-vis des extrémités des lames ressort, avec des éléments support (6) par lesquels les lames ressort (5) sont fixées aux porteurs longitudinaux (3,4), lesdits éléments support s'étendant des porteurs longitudinaux (3,4) vers les extrémités des lames ressort (5), au moins une des lames ressort (5) et l'élément support (6) correspondant formant un module porteur (7) avec l'organe de liaison supérieur (8) en un matériau essentiellement non-élastique, avec lequel, les extrémités se faisant face des lames ressort (5) et l'élément porteur (6) sont maintenus ensemble en un module porteur (7), de telle manière qu'un déplacement limité des lames ressort (5) est possible au moins perpendiculairement aux porteurs longitudinaux (3,4), caractérisé en ce que des moyens (30,43) sont prévus pour permettre un déplacement horizontal de chacune des lames ressort (5) relativement à la direction longitudinale des porteurs longitudinaux (3,4).

2. Sommier à lattes selon la revendication 1, caractérisé en ce que l'organe de liaison (8) est fixé à au moins une des extrémités maintenues ensemble et comprend un moyen de maintien (9) pour un maintien mobile des autres extrémités.

3. Sommier à lattes selon l'une des revendications 1 ou 2, caractérisé en ce que les extrémités se faisant face de plusieurs lames ressort (5) et/ou de plusieurs éléments porteurs (6) de chacun des organes de liaison supérieurs (8) sont maintenus ensemble, toutes les lames ressort (5) et éléments porteurs (6) maintenus ensemble par chacun des organes de liaison supérieurs, formant un module porteur (7).

4. Sommier à lattes selon l'une des revendications 1 à 3, caractérisé en ce que les éléments porteurs sont des lames porteuses (6) qui s'étendent essentiellement le long des lames ressort (5).

5. Sommier à lattes selon la revendication 4, caractérisé en ce que les extrémités des lames porteuses (6) sont déplacées en arrière vis-à-vis des extrémités des lames ressort (5), le déplacement en arrière étant de préférence de 5 cm.

6. Sommier à lattes selon l'une des revendications 1 à 5, caractérisé en ce que l'organe de liaison supérieur (8) comprend au moins deux parties (28,29) lesquelles sont reliées par un axe de rotation (30) s'étendant essentiellement le long des lames ressort (5).

7. Sommier à lattes selon l'une des revendications 4 ou 5, caractérisé en ce que les lames support (6) sont reliées fermement aux porteurs longitudinaux (3,4), un mouvement de torsion sur une zone (34) admise étant prévu entre les positions de liaison et chacune des extrémités extérieures de chacune des lames support (6).

8. Sommier à lattes selon l'une des revendications 4 ou 5, caractérisé en ce que des organes de liaison inférieurs (43) sont prévus pour une liaison avec un mouvement horizontal des lames support (41) avec les porteurs longitudinaux (3,4), au moins selon la direction longitudinale de ces derniers.

9. Sommier à lattes selon la revendication 8, caractérisé en ce que les organes de liaison inférieurs (43) sont prévus de telle manière que la lame support (41) est mobile longitudinalement et transversalement par rapport aux porteurs longitudinaux (3,4), mobile horizontalement ainsi que verticalement par rapport aux porteurs longitudinaux (3,4).

10. Sommier à lattes selon l'une des revendications 1 à 9, caractérisé en ce que des moyens (53,56) sont prévus pour relier ensemble les modules porteurs (41), de telle manière que le mouvement de l'un des modules porteurs (41) provoque au moins un mouvement d'accompagnement du module porteur immédiatement voisin.

11. Sommier à lattes selon la revendication 10, caractérisé en ce que les moyens de liaison (53) sont disposés chacun entre deux organes de liaison supérieurs (8) voisins.

12. Sommier à lattes selon la revendication 10, caractérisé en ce que les lames de couverture (56) des moyens de liaison sont faites d'un matériau flexible, par lesquelles les organes de liaison supérieurs (8) sont entourés de l'extérieur.

13. Sommier à lattes selon l'une des revendications 1 à 12, caractérisé en ce que des éléments de renforcement (31), par lesquels la force d'une flexion et/ou d'un mouvement de torsion des éléments support correspondants est réglable, sont disposés sur au moins une partie des éléments support (6).

14. Sommier à lattes selon l'une des revendications 1 à 13, caractérisé en ce qu'au moins une partie des lames ressort (5) sont conformées en moyen de renforcement (33) tels qu'après un début de flexion de l'une des lames ressort jusqu'au contact de son moyen de renforcement associé, une flexion suivante de la lame ressort est diminuée.

15. Sommier à lattes selon l'une des revendications 1 à 14, caractérisé en ce que les porteurs longitudinaux (3,4) sont disposés de manière à chacun être déplacés vers l'intérieur d'au moins environ 5 cm.

16. Sommier à lattes selon l'une des revendications 1 à 15, caractérisé en ce que les porteurs longitudinaux (3,4) sont disposés de manière à être déplacés vers l'intérieur jusqu'à ce qu'ils se touchent au milieu du sommier.

17. Sommier à lattes selon l'une des revendications 1 à 16, caractérisé en ce que des éléments de butée (18,19) pour limiter la flexion maximum des lames ressort (5) et/ou des éléments porteurs (6) sont prévus au-dessous des lames ressort (5) ou des éléments porteurs (6).

18. Sommier à lattes selon la revendication 17, caractérisé en ce que la distance des éléments de butée (18,19) aux lames ressort (5) non chargées ou aux éléments porteurs (6) est modifiable.
